# EUROPÄISCHE PATENTSCHRIFT

(11) **EP 2 924 218 B1**
(45) Veröffentlichungstag und Bekanntmachung des Hinweises auf die Patenterteilung: **03.05.2017**
(21) Anmeldenummer: 14161286.1
(22) Anmeldetag: 24.03.2014
(51) Int. Cl.: E05F 5/12

(54) **Vorrichtung zur Regelung der Schließfolge eines Standflügels und eines Gangflügels einer zweiflügeligen Tür sowie zweiflügelige Tür mit einer derartigen Vorrichtung**
Device for regulating the closing sequence of a stationary wing and a moveable wing of a two-wing door and two-wing door fitted with such a device
Dispositif de régulation de la séquence de fermeture d'un vantail fixe et d'un vantail mobile d'une porte à deux vantaux et porte à deux vantaux dotée d'un tel dispositif

(43) Veröffentlichungstag der Anmeldung: 30.09.2015
(73) Patentinhaber: Gretsch-Unitas GmbH Baubeschläge, 71254 Ditzingen (DE)
(72) Erfinder: Singer, Lothar, 71296 Heimsheim (DE)
(74) Vertreter: Kohler Schmid Möbus Patentanwälte

(56) Entgegenhaltungen:
- DE-U1- 9 303 045
- GB-A- 448 900
- US-A- 4 949 505

## Beschreibung

Die Erfindung betrifft eine Vorrichtung zur Regelung der Schließfolge eines Standflügels und eines Gangflügels einer zweiflügeligen Tür,
- mit einer Gangflügel-Schließvorrichtung, mittels derer der Gangflügel aus dem geöffneten Zustand mit einer Bewegung in einer Schließrichtung in den geschlossenen Zustand bewegbar ist,
- mit einer Standflügel-Schließvorrichtung, mittels derer der Standflügel aus dem geöffneten Zustand mit einer Bewegung in einer Schließrichtung in den geschlossenen Zustand bewegbar ist,
- mit einer schaltbaren Arretierungsvorrichtung für den Gangflügel, die in einen Arretierungszustand und in einen Freigabezustand schaltbar ist, wobei die in den Arretierungszustand geschaltete Arretierungsvorrichtung den geöffneten Gangflügel gegen eine mittels der Gangflügel-Schließvorrichtung ausgeführte Bewegung in der Schließrichtung arretiert und wobei die in den Freigabezustand geschaltete Arretierungsvorrichtung den geöffneten Gangflügel für eine mittels der Gangflügel-Schließvorrichtung ausgeführte Bewegung in der Schließrichtung freigibt sowie
- mit einer Schaltvorrichtung, mittels derer die Arretierungsvorrichtung für den Gangflügel durch den in der Schließrichtung bewegten Standflügel aus dem Arretierungszustand in den Freigabezustand schaltbar ist und die zur Detektion des Öffnungswinkels des Standflügels einen in Querrichtung der Hauptebene des Standflügels verlaufenden Detektionshebel aufweist, der an einer senkrecht zu dem Detektionshebel verlaufenden Schaltwelle angebracht ist und gemeinschaftlich mit der Schaltwelle um eine sich parallel zu der Hauptebene des Standflügels erstreckende Wellenachse drehbar ist, wobei bei geöffnetem Standflügel der Detektionshebel um die Wellenachse in eine Erwartungs-Drehstellung und die Schaltwelle in eine Schalt-Anfangsdrehstellung gedreht sind, wobei der Detektionshebel in der Erwartungs-Drehstellung zu dem Standflügel hin vorsteht und durch den sich in der Schließrichtung bewegenden Standflügel beaufschlagbar und dadurch um die Wellenachse aus der Erwartungs-Drehstellung in eine der Schließlage des Standflügels zugeordnete Schließ-Drehstellung drehbar ist, wobei gemeinschaftlich mit dem aus der Erwartungs-Drehstellung in die Schließ-Drehstellung gedrehten Detektionshebel die Schaltwelle mit einer Schalt-Drehbewegung um die Wellenachse aus der Schalt-Anfangsdrehstellung in eine Schalt-Enddrehstellung drehbar ist, wobei aufgrund einer Schalt-Drehbewegung der Schaltwelle über einen Auslöse-Drehwinkel die Arretierungsvorrichtung für den Gangflügel aus dem Arretierungszustand in den Freigabezustand schaltbar ist und wobei der Detektionshebel relativ zu der Schaltwelle um die Wellenachse dreheinstellbar ist.

Die Erfindung betrifft des Weiteren eine zweiflügelige Tür, die einen Standflügel, einen Gangflügel sowie eine Vorrichtung der eingangs genannten Art aufweist.

Gattungsgemäßer Stand der Technik wie z.B. in DE 93 03 045 offenbart, ist bereits seit langem druckschriftlich und aus praktischer Anwendung bekannt.

Die Notwendigkeit, beim Schließen der Flügel einer zweiflügeligen Tür eine bestimmte Reihenfolge einzuhalten, besteht insbesondere dann, wenn der erstöffnende Flügel (Gangflügel) den zweitöffnenden Flügel (Standflügel) an der Öffnungsseite überschlägt und die Flügel daher in der umgekehrten Reihenfolge der Öffnungsbewegung geschlossen werden müssen. Zweiflügelige Türen dieser Art werden beispielsweise als Sicherheitstüren, insbesondere als Feuerschutztüren, eingesetzt.

Eine schaltbare Arretierungsvorrichtung sorgt dafür, dass der geöffnete Gangflügel durch einen für den Gangflügel vorgesehenen Türschließer erst dann in die Schließlage bewegt werden kann, wenn der geöffnete Gangflügel zuvor von dem Standflügel, der von einem für den Standflügel vorgesehenen Türschließer in der Schließrichtung angetrieben wird, passiert worden ist und folglich sichergestellt ist, dass der Standflügel die Schließlage vor dem Gangflügel erreicht. So lange verbleibt die Arretierungsvorrichtung für den Gangflügel in einem Arretierungszustand, in welchem die Arretierungsvorrichtung den Gangflügel gegen eine Bewegung in der Schließrichtung blockiert. Die Umschaltung der Arretierungsvorrichtung von dem Arretierungszustand in einen Freigabezustand erfolgt in Abhängigkeit von dem Öffnungswinkel des Standflügels. Der Öffnungswinkel des Standflügels muss zu dem Zeitpunkt der Umschaltung der Arretierungsvorrichtung kleiner sein als der Öffnungswinkel des Gangflügels.

Für das Auslösen der Umschaltung der Arretierungsvorrichtung für den Gangflügel bestehen grundsätzlich zwei konstruktive Möglichkeiten, je nachdem ob der Türschließer für den Standflügel auf der Bandseite des Standflügels oder auf der Bandgegenseite des Standflügels montiert ist. Die gattungsgemäße Vorrichtung zur Schließfolgeregelung betrifft den zweitgenannten Fall.

In derartigen Fällen ist zur Erfassung des Öffnungswinkels des sich schließenden Standflügels ein Detektionshebel vorgesehen, der an einer Schaltwelle einer Schaltvorrichtung für die Arretierungsvorrichtung für den Gangflügel angebracht ist. Die Schaltwelle ist in aller Regel an einer an einem festen Türrahmen montierten Gleitschiene des Türschließers für den Standflügel um eine Wellenachse drehbar gelagert, die sich ihrerseits parallel zu der Hauptebene des Standflügels erstreckt. Bei geöffnetem Standflügel ist die Schaltwelle um die Wellenachse in eine Schalt-Anfangsdrehstellung gedreht. Der an der Schaltwelle angebrachte Detektionshebel steht von der Schaltwelle senkrecht zu der Wellenachse in Richtung auf den geöffneten Standflügel vor. Dabei nimmt der Detektionshebel um die Wellenachse eine Erwartungs-Drehstellung ein. Die Erwartungs-Drehstellung des Detektionshebels wird durch Dreheinstellung des Detektionshebels relativ zu der Schaltwelle derart definiert, dass der aus der geöffneten Stellung in der Schließrichtung bewegte Standflügel bei Erreichen eines für die Einleitung der Schließbewegung des Gangflügels geeigneten Öffnungswinkels auf den Detektionshebel aufläuft und bei seiner weiteren Schließbewegung die Schaltwelle mittels des Detektionshebels aus der Schalt-Anfangsdrehstellung um die Wellenachse in eine Schalt-Enddrehstellung dreht, wobei der Drehwinkel der Schaltwelle zwischen der Schalt-Anfangsdrehstellung und der Schalt-Enddrehstellung mindestens einem Auslöse-Drehwinkel entsprechen und somit groß genug sein muss, damit die Arretierungsvorrichtung für den Gangflügel durch die aus der Schalt-Anfangsstel-lung in die Schalt-Endstellung gedrehte Schaltwelle aus dem Arretierungszustand in den Freigabezustand überführt werden kann. Die Schalt-Drehbewegung der Schaltwelle bewirkt das Umschalten der Arretierungsvorrichtung für den Gangflügel üblicherweise über eine mechanische Verbindung, die zwischen der Schaltwelle und der Arretierungsvorrichtung für den Gangflügel vorgesehen ist. In Abhängigkeit von der konkreten Einbausituation ist eine Dreheinstellung des Detektionshebels relativ zu der in die Schalt-Anfangsdrehstellung gedrehten Schaltwelle erforderlich.

Die Verbindung zwischen der Schaltwelle und dem relativ zu dieser dreheingestellten Detektionshebel ist im Betrieb erheblichen Belastungen unterworfen. Zum einen muss die Verbindung zwischen dem Detektionshebel und der Schaltwelle die beim Umschalten der Arretierungsvorrichtung für den Gangflügel auftretenden Kräfte aufnehmen. Darüber hinaus kann die Verbindung zwischen dem Detektionshebel und der Schaltwelle insbesondere bei Einbau an öffentlichen Gebäuden einer irregulären Beanspruchung aufgrund von Vandalismus ausgesetzt sein.

Im Falle des Standes der Technik sind der Detektionshebel und die Schaltwelle miteinander verschraubt. Zur Dreheinstellung des Detektionshebels wird zunächst die Verbindungsschraube gelöst. Anschließend wird der Detektionshebel um die Wellenachse der Schaltwelle ausgerichtet, ehe anschließend die Verbindungsschraube wieder angezogen wird. Die Dreheinstellung des Detektionshebels relativ zu der Schaltwelle gestaltet sich im Falle des Standes der Technik verhältnismäßig umständlich und handhabungsunfreundlich. Es besteht außerdem die Gefahr, dass sich die Verbindungsschraube zwischen dem Detektionshebel und der Schaltwelle bei mehrfacher Betätigung der Schaltvorrichtung lockert und dass sich der Detektionshebel folglich unerwünschterweise relativ zu der Schaltwelle verstellt und dadurch die Funktionsfähigkeit der Schließfolgeregelung leidet. Auch fehlt es der vorbekannten Schraubverbindung an der Robustheit, die angesichts der Gefahr von Vandalismus nötig ist.

Den beschriebenen Nachteilen des Standes der Technik abzuhelfen, ist Aufgabe der vorliegenden Erfindung.

Erfindungsgemäß gelöst wird diese Aufgabe durch die Vorrichtung gemäß Patentanspruch 1 und durch die zweiflügelige Tür gemäß Patentanspruch 9.

Im Falle der Erfindung ist demnach zwischen der Schaltwelle und dem Detektionshebel eine drehmomentgeschaltete Kupplung vorgesehen, mittels derer der Detektionshebel aufgrund eines definierten Schalt-Drehmoments relativ zu der Schaltwelle um die Wellenachse dreheinstellbar ist. Um die Dreheinstellung des Detektionshebels relativ zu der Schaltwelle zu verändern, ist lediglich in Umfangsrichtung der Schaltwelle eine entsprechende Kraft auf die Schaltwelle und/oder auf den Detektionshebel auszuüben. Werden derartige Kräfte auf den Detektionshebel und/oder auf die Schaltwelle unbefugterweise ausgeübt, so kann sich der Detektionshebel relativ zu der Schaltwelle bewegen, ohne dass eine Beschädigung der Schaltwelle und/oder des Detektionshebels zu befürchten wäre. Das Schalt-Drehmoment der erfindungsgemäßen Kupplung ist hinreichend groß bemessen, damit die beim Schalten der Arretierungsvorrichtung für den Gangflügel auftretenden Kräfte abgetragen werden können, ohne dass sich der Detektionshebel unerwünschterweise gegenüber zu der Schaltwelle verstellt. Gleichzeitig ist der Betrag des Schalt-Drehmoments klein genug gewählt, um eine zerstörungsfreie Dreheinstellung des Detektionshebels relativ zu der Schaltwelle zuzulassen.

Besondere Ausführungsarten der Erfindung nach den unabhängigen Patentansprüchen 1 und 9 ergeben sich aus den abhängigen Patentansprüchen 2 bis 8.

Für die drehmomentschaltende Kupplung der erfindungsgemäßen Vorrichtung sind unterschiedliche Bauarten denkbar. In Frage kommen beispielsweise Sperrkörperkupplungen, im Falle derer an der Schaltwelle und dem Detektionshebel einerseits ein oder mehrere federbelastete Sperrkörper und andererseits eine oder mehrere Sperrkörperaufnahmen vorgesehen sind. Durch gegenseitiges Verrasten von Sperrkörpern und Sperrkörperaufnahmen bei unterschiedlichen Drehstellungen des Detektionshebels relativ zu der Schaltwelle kann die Dreheinstellung des Detektionshebels relativ zu der Schaltwelle variiert werden.

Erfindungsgemäß bevorzugt wird ausweislich Patentanspruch 2 eine als Rutschkupplung und somit als reibschlüssige Kupplung ausgeführte drehmomentschaltende Kupplung. Eine Rutschkupplung zeichnet sich durch eine konstruktiv einfache Bauweise aus und lässt sich mit einem geringen Aufwand realisieren. Zudem benötigen Rutschkupplungen bei entsprechender Ausführung lediglich einen kleinen Einbauraum.

Ausweislich Patentanspruch 3 wird das Schalt-Drehmoment an der erfindungsgemäßen Kupplung mittels einer Kupplungsfeder definiert, die einen mit der Schaltwelle verbundenen wellenseitigen Kupplungsteil und einen mit dem Detektionshebel verbundenen hebelseitigen Kupplungsteil gegeneinander beaufschlagt. Zweckmäßigerweise werden Kupplungsfedern mit flacher Federkennlinie verwendet, damit an der Kupplung auftretender Verschleiß und eine damit verbundene Längung der Feder sich allenfalls geringfügig auf das mittels der Kupplungsfeder definierte Schalt-Drehmoment auswirken. Beispielsweise Druckfedern kommen als Kupplungsfedern ebenso in Frage wie Zugfedern.

In bevorzugter Ausgestaltung der Erfindung ist als Kupplungsfeder eine Tellerfeder vorgesehen (Patentanspruch 4). Bei Tellerfedern handelt es sich um robuste Bauteile, die sich auf engstem Raum unterbringen lassen. Durch Kombination einer mehr oder weniger großen Anzahl von Tellerfederelementen können die zur Verfügung gestellte Federkraft und das daraus resultierende Schalt-Drehmoment auf einfache Art und Weise variiert und an wechselnde Bedürfnisse angepasst werden.

Durch eine besonders kompakte Bauweise zeichnet sich die erfindungsgemäße Vorrichtung nach Patentanspruch 5 aus, im Falle derer die Kupplungsfeder zwischen einem schaltwellenseitigen Widerlager und dem Detektionshebel längs der Wellenachse vorgespannt ist und der wellenseitige Kupplungsteil und der hebelseitige Kupplungsteil an der von der Kupplungsfeder abliegenden Seite des Detektionshebels mittels der Kupplungsfeder längs der Wellenachse gegeneinander beaufschlagt sind.

Auf konstruktiv einfache Art und Weise ist das schaltwellenseitige Widerlager der Erfindungsbauart nach Patentanspruch 6 realisiert. Als schaltwellenseitiges Widerlager ist ein in eine Umfangsnut der Schaltwelle eingreifender Widerlagerring vorgesehen. Als Widerlagerring kommt beispielsweise ein einfacher Sicherungsring, etwa ein sogenannter Seegerring, in Frage.

Die Dreheinstellung des Detektionshebels relativ zu der Schaltwelle gestaltet sich an der erfindungsgemäßen Vorrichtung gemäß Patentanspruch 7 besonders einfach. Zunächst ist der bei geöffnetem Standflügel zu dem Standflügel hin vorstehende, noch unjustierte Detektionshebel gemeinsam mit der Schaltwelle um die Wellenachse zu drehen, bis der Drehbegrenzer der Schaltwelle wirksam wird, bis die Schaltwelle also beispielsweis auf ihren Anschlag aufläuft. Die Schaltwelle führt dabei eine Schalt-Drehbewegung über den Auslöse-Drehwinkel aus und ist folglich in der Lage, die Arretierungsvorrichtung für den Gangflügel aus dem Arretierungszustand in den Freigabezustand zu schalten. Nimmt der Detektionshebel zum Zeitpunkt des Wirksamwerdens des Drehbegrenzers für die Schaltwelle noch nicht diejenige Drehstellung um die Wellenachse ein, die er bei geschlossenem Standflügel einnehmen muss, so ist der Detektionshebel lediglich noch mit einer hinreichenden Kraft in der Dreheinstellrichtung zu beaufschlagen, damit die drehmomentschaltende Kupplung gelöst und der Detektionshebel in seine Soll-Drehstellung gegenüber der Schaltwelle gedreht werden kann.

Besonders vorteilhaft ist die Erfindungsbauart gemäß Patentanspruch 7 insofern, als eine Drelleinstellung des Detektionshebels relativ zu der Schaltwelle auch möglich ist, ohne an dem Detektionshebel Hand anzulegen. Zur Dreheinstellung des Detektionshebels kann beispielsweise der von dem Detektionshebel zu detektierende Standflügel genutzt werden. Ist der Drehbegrenzer für die Schaltwelle zu einem Zeitpunkt wirksam, zu welchem der in der Schließrichtung bewegte und den Detektionshebel in der Schließrichtung beaufschlagende Standflügel noch nicht seine Geschlossenstellung erreicht hat, so kann die zur Dreheinstellung des Detektionshebels erforderliche Kraft über den in der Schließrichtung bewegten Standflügel in den Detektionshebel eingeleitet werden. In der Schließrichtung kann der Standflügel durch einen Bediener oder beispielsweise auch mittels der Standflügel-Schließvorrichtung bewegt werden.

Wird der Standflügel nach der Dreheinstellung des Detektionshebels wieder geöffnet und wird die Schaltwelle in ihre Schalt-Anfangsdrehstellung gedreht, so wird der Detektionshebel mit der in die Schalt-Anfangsdrehstellung gedrehten Schaltwelle in eine Erwartungs-Drehstellung gedreht, von der ausgehend der Detektionshebel beim nächsten Schließen des Standflügels gemeinschaftlich mit der über den Auslöse-Drehwinkel gedrehten Schaltwelle in die gewünschte Schließ-Drehstellung gedreht wird. Der Schwenkwinkel des Detektionshebels über welchen sich der Detektionshebel von dem ersten Kontakt mit dem Standflügel bis zum Erreichen der Schließstellung durch den Standflügel bewegt entspricht dann dem Auslöse-Drehwinkel, d.h. dem Schalt-Drehwinkel, über welchen die gemeinschaftlich mit dem Detektionshebel gedrehte Schaltwelle zum Schalten der Arretierungsvorrichtung für den Gangflügel zu drehen ist.

Ebenfalls von großer Bedeutung ist die Begrenzung des Drehwinkels der Schalt-Drehbewegung der Schaltwelle auf den Auslöse-Drehwinkel für die erfindungsgemäße Vorrichtung nach Patentanspruch 8. Im Falle dieser Erfindungsbauart ist zwischen der Schaltwelle und der Arretierungsvorrichtung ein Schaltelement angeordnet, das aufgrund der Schalt-Drehbewegung der Schaltwelle über den Auslöse-Drehwinkel mit einer Schaltbewegung über einen Auslöse-Schaltweg bewegt wird, der derart bemessen ist, dass die Arretierungsvorrichtung für den Gangflügel aus dem Arretierungszustand in den Freigabezustand geschaltet wird. Der Auslöse-Schaltweg des Schaltelements ist begrenzt. Erfindungsgemäß sind der Auslöse-Drehwinkel der Schaltwelle und der Auslöse-Schaltweg des Schaltelements aufeinander abgestimmt. Wäre dies nicht der Fall und würde die Schaltwelle durch den sich schließenden Standflügel ausgehend von der Schalt-Anfangsdrehstellung über einen zu großen Drehwinkel gedreht, so wäre das mit der Schaltwelle bewegungsverbundene Schaltelement bestrebt, eine Schaltbewegung über die Begrenzung des Auslöse-Schaltwegs hinaus auszuführen. Dabei bestünde die Gefahr, dass das Schaltelement zwischen der Schaltwelle und der Arretierungsvorrichtung für den Gangflügel in Mitleidenschaft gezogen, insbesondere dauerhaft beschädigt wird. Ist als Schaltelement etwa ein Zugseil vorgesehen, so könnte eine Schalt-Drehbewegung der Schaltwelle über den Auslöse-Drehwinkel hinaus dazu führen, dass das Zugseil reißt.

Nachfolgend wird die Erfindung anhand beispielhafter schematischer Darstellungen näher erläutert. Es zeigen:
- Figur 1: eine zweiflügelige Tür mit einem Standflügel und einem Gangflügel sowie mit einer Vorrichtung zur Regelung der Schließfolge des Standflügels und des Gangflügels,
- Figur 2: den standflügelseitigen Teil der Anordnung gemäß Figur 1 bei geöffnetem Standflügel,
- Figur 3: das in Figur 2 mit "III" bezeichnete Detail der Vorrichtung zur Regelung der Schließfolge des Standflügels und des Gangflügels,
- Figur 4: einen Detektionshebel und eine Schaltwelle der Vorrichtung gemäß Figur 3 und
- Figur 5: eine Schnittdarstellung der Vorrichtung gemäß Figur 3.

Ausweislich Figur 1 umfasst eine zweiflügelige Tür 1 einen Standflügel 2 und einen Gangflügel 3. An der von dem Betrachter von Figur 1 abliegenden Seite überschlägt der Gangflügel 3 den Standflügel 2. An der Seite des Flügelüberschlags sind der Standflügel 2 und der Gangflügel 3 mittels gestrichelt angedeuteter Scharniere ("Bänder") 4 um vertikale Flügel-Drehachsen 5 drehbar an einem feststehenden Rahmen 6 der zweiflügeligen Tür 1 gelagert.

Auf der Band-Gegenseite sind an dem Standflügel 2 und an dem Gangflügel 3 eine Standflügel-Schließvorrichtung und eine Gangflügel-Schließvorrichtung in Form eines Standflügelschließers 7 und eines Gangflügelschließers 8 montiert. Bei dem Standflügelschließer 7 und dem Gangflügelschließer 8 handelt es sich um Gleitschienen-Türschließer herkömmlicher Bauart. Ein Schwenkarm 9 (Figur 2) stellt im Betrieb eine Verbindung zwischen dem an dem Standflügel 2 angebrachten Standflügelschließer 7 und einer an dem feststehenden Rahmen 6 montierten standflügelseitigen Gleitschiene 10 her. In üblicher Weise ist der Schwenkarm 9 dabei an einem Ende mit einer Schließerwelle des Standflügelschließers 7 verbunden und mit dem gegenüberliegenden Ende an der standflügelseitigen Gleitschiene 10 in deren Längsrichtung geführt. Entsprechend erstreckt sich ein in den Abbildungen verdeckt liegender Schwenkarm von dem Gangflügelschließer 8 zu einer gangflügelseitigen Gleitschiene 11.

An der standflügelseitigen Gleitschiene 10 und an der gangflügelseitigen Gleitschiene 11 sind wesentliche Komponenten einer Vorrichtung 12 zur Regelung der Schließfolge des Standflügels 2 und des Gangflügels 3 angebracht.

Die gangflügelseitige Gleitschiene 11 ist mit einer als Arretierungsvorrichtung für den Gangflügel 3 dienenden Bremse 13 der Vorrichtung 12 versehen. Die Bremse 13 ist herkömmlicher Bauart und wirkt auf einen in den Abbildungen verdeckten Gleitstein, der seinerseits an dem von dem Gangflügelschließer 8 abliegenden Ende des zwischen dem Gangflügelschließer 8 und der gangflügelseitigen Gleitschiene 11 verlaufenden Schwenkarm vorgesehen und der an der gangflügelseitigen Gleitschiene 11 längsbeweglich geführt ist.

Mit Hilfe einer Schaltvorrichtung 14 kann die Bremse 13 in einen Arretierungszustand und in einen Freigabezustand geschaltet werden. Im Arretierungszustand blockiert die Bremse 13 den in die gangflügelseitige Gleitschiene 11 eingesetzten Gleitstein gegen eine Bewegung längs der gangflügelseitigen Gleitschiene 11 in Richtung auf deren in Figur 1 rechtes Ende. Bei drehgeöffnetem Gangflügel 3 ist mit dem Gleitstein auch der Gangflügel 3 blockiert und folglich an einer Bewegung in der Schließrichtung gehindert und in der drehgeöffneten Stellung fixiert. Im Freigabezustand gibt die Bremse 13 den drehgeöffneten Gangflügel 3 für eine mittels des Gangflügelschließers 8 bewirkte Schließbewegung frei.

Die Schaltvorrichtung 14 umfasst als Schaltelement ein Schaltseil 15, das in den Figuren 1 bis 3 noch nicht abschließend montiert ist. Der Verlauf des abschließend montierten Schaltseils 15 zwischen der standflügelseitigen Gleitschien 10 und der gangflügelseitigen Gleitschiene 11 ist in Figur 1 gestrichelt angedeutet.

Das abschließend montierte Schaltseil 15 stellt eine Verbindung her zwischen der Bremse 13 an der gangflügelseitigen Gleitschiene 11 und einer standflügelseitigen Einheit 16 der Schaltvorrichtung 14 für die Bremse 13 des Gangflügels 3.

Die standflügelseitige Einheit 16 der Schaltvorrichtung 14 ist an der standflügelseitigen Gleitschiene 10 angebracht und umfasst einen Detektionshebel 17 sowie eine Schaltwelle 18 (Figuren 3 bis 5). Der Detektionshebel 17 ist an einem Ende mit einer drehbar gelagerten Tastrolle 19 versehen. An dem gegenüberliegenden Ende sitzt der Detektionshebel 17 auf der Schaltwelle 18 auf.

Zwischen der Schaltwelle 18 und dem Detektionshebel 17 ist eine in dem dargestellten Beispielsfall als Rutschkupplung 20 ausgeführte drehmomentschaltende Kupplung vorgesehen. Die Rutschkupplung 20 ermöglicht eine Dreheinstellung des Detektionshebels 17 relativ zu der Schaltwelle 18 um eine Wellenachse 21.

Ein Außenbund 22 der Schaltwelle 18 unterfängt einen Rand 23 eines an dem Detektionshebel 17 vorgesehenen und von der Schaltwelle 18 durchsetzten Lagerauges 24 (Figur 5). Der Außenbund 22 der Schaltwelle 18 bildet einen wellenseitigen Kupplungsteil, der Rand 23 des Lagerauges 24 an dem Detektionshebel 17 einen hebelseitigen Kupplungsteil der Rutschkupplung 20. Ein zur Veränderung der Dreheinstellung des Detektionshebels 17 relativ zu der Schaltwelle 18 aufzubringendes Schalt-Drehmoment wird mittels einer Kupplungsfeder 25 definiert, die vorliegend von einer aus zwei Federelementen bestehenden Tellerfeder gebildet wird. Die Kupplungsfeder 25 ist zwischen der Oberseite des Detektionshebels 17 und der Unterseite eines schaltwellenseitigen Widerlagers 26 vorgespannt. Als schaltwellenseitiges Widerlager 26 ist ein in eine Umfangsnut 27 der Schaltwelle 18 eingreifender und als Seegerring ausgebildeter Widerlagerring 28 vorgesehen.

Die aus dem Detektionshebel 17, der Schaltwelle 18 und der Rutschkupplung 20 bestehende Baueinheit ist über eine Befestigungsschraube 29 an einem in die standflügelseitige Gleitschiene 10 eingesetzten und mit der standflügelseitigen Gleitschiene 10 verschraubten Lager- und Führungsstück 30 gelagert. Die Befestigungsschraube 29 durchsetzt die als Hohlwelle ausgebildete Schaltwelle 18 und greift mit einem Außengewinde in ein entsprechendes Innengewinde an dem Lager- und Führungsstück 30 ein. Die über die Befestigungsschraube 29 hergestellte Verbindung zwischen der Baueinheit aus Detektionshebel 17, Schaltwelle 18 und Rutschkupplung 20 einerseits und dem Lager- und Führungsstück 30 andererseits ist derart gestaltet, dass sich die Schaltwelle 18 und der darauf aufsitzende Detektionshebel 17 frei um die Wellenachse 21 und dabei relativ zu der Befestigungsschraube 29 und dem Lager- und Führungsstück 30 drehen können.

Gemäß Figur 4 ist an dem von dem Detektionshebel 17 abliegenden Ende der Schaltwelle 18 ein axialer Wellenvorsprung 31 mit in Drehrichtung der Schaltwelle 18 weisenden Stirnflächen 32 vorgesehen. Den Stirnflächen 32 sind Gegenflächen an einem U-förmigen Schieber 33 zugeordnet, der auf dem an der standflügelseitigen Gleitschiene 10 angebrachten Lager- und Führungsstück 30 in Längsrichtung der standflügelseitigen Gleitschiene 10 in Richtung eines Doppelpfeils 34 verschiebbar ist. Der Verschiebeweg des Schiebers 33 ist durch einen an dem Lager- und Führungsstück 30 fixierten Anschlagstift 35 sowie durch damit zusammenwirkende Längsbegrenzungen eines an dem Schieber 33 vorgesehenen Langlochs 38 definiert. An seiner von der Schaltwelle 18 abliegenden Seite liegt der Schieber 33 an einem der Hebelarme eines zweiarmigen Schwenkhebels 36 an. An dem anderen Hebelarm des Schwenkhebels 36 ist das Schaltseil 15 der Schaltvorrichtung 14 befestigt. An dem gleitschienenfesten Lager- und Führungsstück 30 ist der Schwenkhebel 36 um eine Schwenkhebelachse 37 schwenkbar gelagert (Figur 3).

In Figur 5 ist der Schieber 33 in seiner schwenkhebelseitigen Endstellung gezeigt. Dabei stützt sich die in Figur 5 linke Längsbegrenzung des an dem Schieber 33 vorgesehenen Langlochs 38 an dem Anschlagstift 35 ab. Nimmt der Schieber 33 seine schaltwellenseitige Endstellung ein, so liegt die in Figur 5 rechte Längsbegrenzung des Langlochs 38 an dem Anschlagstift 35 an.

Die damit definierte Länge des Verschiebewegs des Schiebers 33 ist derart gewählt, dass aufgrund einer Bewegung des Schiebers 33 von der schaltwellenseitigen Endstellung in die schwenkhebelseitige Endstellung der dabei von dem Schieber 33 beaufschlagte Hebelarm des Schwenkhebels 36 eine Schwenkbewegung um die Schwenkhebelachse 37 über einen Schwenkwinkel ausführt, der derart bemessen ist, dass das an dem anderen Hebelarm des Schwenkhebels befestigte Schaltseil 15 über einen Schaltweg bewegt wird, der erforderlich ist, um die Bremse 13 für den Gangflügel 3 aus dem Arretierungszustand in den Freigabezustand zu schalten ("Auslöse-Schaltweg" des Schaltseils 15).

Eine Bewegung des Schiebers 33 von der schaltwellenseitigen Endstellung in die schwenkhebelseitige Endstellung wird dadurch bewirkt, dass die Schaltwelle 18 um die Wellenachse 21 eine Schalt-Drehbewegung aus einer Schalt-Anfangsdrehstellung in eine Schalt-Enddrehstellung über einen entsprechend bemessenen Drehwinkel ("Auslöse-Drehwinkel) ausführt. Bei dieser Schalt-Drehbewegung beaufschlagt die Schaltwelle 18 mit einer der Stirnflächen 32 an dem Wellenvorsprung 31 die zugeordnete Gegenfläche an dem Schieber 33. Infolgedessen bewegt die aus der Schalt-Anfangsdrehstellung in die Schalt-Enddrehstellung gedrehte Schaltwelle 18 den Schieber 33 aus der schaltwellenseitigen Endstellung in die schwenkhebelseitige Endstellung. Die zweite Stirnfläche 32 an dem Wellenvorsprung 31 der Schaltwelle 18 wird benötigt, damit die Schaltvorrichtung 14 und somit die gesamte Vorrichtung 12 zur Schließfolgeregelung rechts/links verwendbar ist. Aufgrund der mittels des Anschlagstifts 35 und der Längsbegrenzungen des an dem Schieber 33 vorgesehenen Langlochs 38 bewirkten Begrenzung des Verschiebewegs des Schiebers 33 ergibt sich eine Begrenzung des Drehwinkels der Schalt-Drehbewegung der Schaltwelle 18 auf den Auslöse-Drehwinkel. Der Anschlagstift 35 und der Schieber 33 übernehmen somit die Funktion eines Drehbegrenzers für die Schaltwelle 18.

Bei regulärem Betrieb der Vorrichtung 12 zur Schließfolgeregelung ist die Schaltwelle 18 mittels des Schaltseils 15 in die Schalt-Anfangsdrehstellung vorgespannt. Für das an die Bremse 13 für den Gangflügel 3 angebundene Schaltseil 15 ist zu diesem Zweck auf Seiten der Bremse 13 eine nicht dargestellte Zugfeder vorgesehen, welche das Schaltseil 15 auf Zug in Richtung auf die Bremse 13 beansprucht. Infolgedessen drückt der mit dem Schaltseil 15 verbundene Schwenkhebel 36 den Schieber 33 in dessen schaltwellenseitige Endstellung.

Wird die Schaltwelle 18 ausgehend von der Schalt-Anfangsdreh-stellung um die Wellenachse 21 gedreht und wird infolgedessen das Schaltseil 15 mittels des Schwenkhebels 36 bewegt, so längt sich zunächst die auf das Schaltseil 15 wirkende Zugfeder geringfügig, ehe eine fortgesetzte Schalt-Drehbewe-gung der Schaltwelle 18 und eine daraus resultierende Fortsetzung der Schaltbewegung des Schaltseils 15 ein Umschalten der Bremse 13 für den Gangflügel 3 aus dem Arretierungszustand in den Freigabezustand bewirkt.

Die Figuren 2 und 3 zeigen die Verhältnisse vor der erstmaligen Inbetriebnahme der Vorrichtung 12 zur Schließfolgeregelung. Der Standflügel 2 ist drehgeöffnet. Der Schwenkarm 9 des Standflügelschließers 7 ist in Figur 2 mit seinem von dem Standflügelschließer 7 abliegenden Ende noch nicht an der standflügelseitigen Gleitschiene 10 gelagert. Das Schaltseil 15 ist noch nicht an die Bremse 13 für den Gangflügel 3 angebunden.

Aufgrund der Tatsache, dass der Gangflügel 3 den Standflügel 2 überschlägt, müssen der Standflügel 2 und der Gangflügel 3 zum Schließen der zweiflügeligen Tür 1 eine bestimmte Reihenfolge einhalten. Der Gangflügel 3 darf erst dann abschließend in die Schließstellung bewegt werden, wenn der Standflügel 2 seine Schließstellung bereits erreicht hat. Zur Regelung der Schließfolge dient die Vorrichtung 12 mit der Schaltvorrichtung 14, die vor der Inbetriebnahme unter Berücksichtigung der konkreten Einbausituation eingestellt werden muss. Im Einzelnen einzustellen ist dabei die Drehstellung des Detektionshebels 17 relativ zu der Schaltwelle 18 der Schaltvorrichtung 14.

In den Figuren 2 und 3 ist der an dem feststehenden Rahmen 6 der zweiflügeligen Tür 1 drehbar gelagerte Detektionshebel 17 der Schaltvorrichtung 14 um die Wellenachse 21 der Schaltwelle 18 in eine Drehstellung gedreht, in welcher er zu dem Standflügel 2 hin vorsteht. Da das Schaltseil 15 noch nicht an die Bremse 13 für den Gangflügel 3 und die bremsseitig vorgesehene Zugfeder angebunden ist, ist der Detektionshebel 17 noch nicht in seine Schalt-Anfangsdrehstellung vorgespannt. Der Schieber 33 nimmt seine schwenkhebelseitige Endstellung ein. Alles in allem herrschen an der standflügelseitigen Einheit 16 der Schaltvorrichtung 14 die in Figur 5 dargestellten Verhältnisse.

Wird der Standflügel 2 ausgehend von der Drehöffnungsstellung gemäß Figur 2 in Schließrichtung bewegt, so läuft er auf die an dem Detektionshebel 17 drehbar gelagerte Tastrolle 19 auf und treibt bei fortgesetzter Bewegung in der Schließrichtung den Detektionshebel 17 mit einer Drehbewegung um die Wellenachse 21 an.

Mit der Drehbewegung des Detektionshebels 17 ist eine gleichgerichtete Drehbewegung der mit dem Detektionshebel 17 verbundenen Schaltwelle 18 der Schaltvorrichtung 14 verbunden. Die Drehbewegung der Schaltwelle 18 endet, sobald die betreffende Stirnfläche 32 an dem axialen Wellenvorsprung 31 der Schaltwelle 18 an der zugeordneten Gegenfläche an dem in die schwenkhebelseitige Endstellung bewegten Schieber 33 anschlägt. Die Schaltwelle 18 nimmt nun eine ihrer Schalt-Enddrehstellung entsprechende Drehstellung ein.

Hat der Standflügel 2 zu diesem Zeitpunkt seine Schließlage noch nicht erreicht und wird der Standflügel 2 folglich weiter in der Schließrichtung bewegt, so behält die Schaltwelle 18 aufgrund der Abstützung an dem Schieber 33, der seinerseits durch den Anschlagstift 35 an einer Verlagerung längs des Lager- und Führungsstücks 30 gehindert ist, seine Drehstellung um die Wellenachse 21 bei. Unter der Wirkung des seine Schließbewegung fortsetzenden Standflügels 2 weitergedreht wird der an dem Standflügel 2 anliegende Detektionshebel 17.

Die Fortsetzung der Drehbewegung des Detektionshebels 17 um die Wellenachse 21 wird durch die Rutschkupplung 20 ermöglicht. Die von dem sich schließenden Standflügel 2 auf den Detektionshebel 17 ausgeübte Kraft erzeugt ein Drehmoment, aufgrund dessen die Rutschkupplung 20 geschaltet wird und eine Drehbewegung des Detektionshebels 17 relativ zu der drehfest abgestützten Schaltwelle 18 zulässt. Die Drehbewegung des Detektionshebel 17 relativ zu der Schaltwelle 18 endet, sobald der Standflügel 2 seine Schließlage erreicht hat. Im Laufe der durch den Standflügel 2 bewirkten Drehbewegung gelangt der Detektionshebel 17 damit aus der in Figur 2 mit ausgezogenen Linien dargestellten Drehstellung in die in den Figuren 2 und 3 gestrichelt angedeutete Schließ-Drehstellung. Die letztgenannte Drehstellung nimmt der Detektionshebel 17 ein, wenn der Standflügel 2 geschlossen ist.

Nach der beschriebenen Einstellung der Schaltvorrichtung 14 wird die Funktionsbereitschaft der Vorrichtung 12 zur Schließfolgeregelung hergestellt. Zu diesem Zweck werden der Schwenkarm 9 des Standflügelschließers 7 an die standflügelseitige Gleitschiene 10 und das an dem Schwenkhebel 36 der Schaltvorrichtung 14 befestigte Schaltseil 15 an die Bremse 13 für den Gangflügel 3 angebunden. Infolge der Anbindung des Schaltseils 15 an die Bremse 13 für den Gangflügel 3 und die bremsseitige Zugfeder liegt der Schieber 33 unter Vorspannung an der betreffenden Stirnfläche 32 des axialen Wellenvorsprungs 31 an der Schaltwelle 18 an.

Wird nun zum vollständigen Öffnen der zweiflügeligen Tür 1 nach dem in Figur 2 nicht erkennbaren Gangflügel 3 auch der Standflügel 2 drehgeöffnet, so kann sich der Schieber 33 unter der Wirkung des auf das Schaltseil 15 ausgeübten Zugs aus der schwenkhebelseitigen Endstellung gemäß Figur 5 längs des Lager- und Führungsstücks 30 in Figur 5 nach links bewegen. Dabei treibt der Schieber 33 die Schaltwelle 18 und den darauf aufsitzenden Detektionshebel 17 mit einer Drehbewegung um die Wellenachse 21 an.

Die translatorische Bewegung des Schiebers 33 und die Drehbewegungen der Schaltwelle 18 und des Detektionshebels 17 enden, sobald im Laufe der Öffnungsbewegung des Standflügels 2 die in Figur 5 rechte Längsbegrenzung des an dem Schieber 33 vorgesehenen Langlochs 38 an dem Anschlagstift 35 des Lager- und Führungsstücks 30 anschlägt. Die Schaltwelle 18 befindet sich damit in der Schalt-Anfangsdrehstellung, der Detektionshebel 17 nimmt eine Erwartungs-Drehstellung ein.

Sind sowohl der Gangflügel 3 als auch der Standflügel 2 vollständig geöffnet und in der Öffnungsstellung mittels der jeweiligen Bremse arretiert und soll die zweiflügelige Tür 1 wieder geschlossen werden, so wird zunächst die Bremse des Standflügels 2 gelöst. Die Bremse 13 für den Gangflügel 3 verbleibt zunächst im Arretierungszustand und der Gangflügel 3 ist folglich weiterhin gegen eine Bewegung in der Schließrichtung blockiert.

Nach dem Lösen seiner Bremse bewegt sich der vom dem Standflügelschließer 7 angetriebene Standflügel 2 in der Schließrichtung. Dabei läuft der Standflügel 2 auf den in die Erwartungs-Drehstellung gedrehten Detektionshebel 17 auf und treibt diesen mit einer Drehbewegung um die Wellenachse 21 an. Erreicht der Standflügel 2 seine Geschlossenstellung, so nimmt der Detektionshebel 17 die in den Figuren 2 und 3 gestrichelt angedeutete Schließ-Drehstellung ein. Aufgrund der Drehbewegung des Detektionshebels 17 führt die Schaltwelle 18 um die Wellenachse 21 eine Schalt-Drehbewegung über den Auslöse-Drehwinkel aus und gelangt dadurch aus der Schalt-Anfangs-Drehstellung in die Schalt-Enddrehstellung.

Aufgrund der Schalt-Drehbewegung der Schaltwelle 18 beaufschlagt deren axialer Wellenvorsprung 31 den Schieber 33. Infolgedessen bewegt sich der Schieber 33 längs des Lager- und Führungsstücks 30 aus der schaltwellenseitigen Endstellung in die schwenkhebelseitige Endstellung. Dabei schwenkt der Schieber 33 den von ihm beaufschlagten Schwenkhebel 36 um die Schwenkhebelachse 37 und der Schwenkhebel 36 zieht dabei an dem von dem Schwenkhebel 36 gehaltenen Schaltseil 15. Dadurch wird das Schaltseil 15 über den Auslöse-Schaltweg bewegt und die Bremse 13 für den Gangflügel 3 wird gelöst und dementsprechend aus dem Arretierungszustand in den Freigabezustand geschaltet. Mit Erreichen der Schließstellung durch den Standflügel 2 wird folglich der Gangflügel 3 für eine Bewegung in der Schließrichtung freigegeben.

## Patentansprüche

1. Vorrichtung zur Regelung der Schließfolge eines Standflügels (2) und eines Gangflügels (3) einer zweiflügeligen Tür (1),
• mit einer Gangflügel-Schließvorrichtung (8), mittels derer der Gangflügel (3) aus dem geöffneten Zustand mit einer Bewegung in einer Schließrichtung in den geschlossenen Zustand bewegbar ist,
• mit einer Standflügel-Schließvorrichtung (7), mittels derer der Standflügel (2) aus dem geöffneten Zustand mit einer Bewegung in einer Schließrichtung in den geschlossenen Zustand bewegbar ist,
• mit einer schaltbaren Arretierungsvorrichtung (13) für den Gangflügel (3), die in einen Arretierungszustand und in einen Freigabezustand schaltbar ist, wobei die in den Arretierungszustand geschaltete Arretierungsvorrichtung (13) den geöffneten Gangflügel (3) gegen eine mittels der Gangflügel-Schließvorrichtung (8) ausgeführte Bewegung in der Schließrichtung arretiert und wobei die in den Freigabezustand geschaltete Arretierungsvorrichtung (13) den geöffneten Gangflügel (3) für eine mittels der Gangflügel-Schließvorrichtung (8) ausgeführte Bewegung in der Schließrichtung freigibt sowie
• mit einer Schaltvorrichtung (14), mittels derer die Arretierungsvorrichtung (13) für den Gangflügel (3) durch den sich in der Schließrichtung bewegenden Standflügel (2) aus dem Arretierungszustand in den Freigabezustand schaltbar ist und die zur Detektion des Öffnungswinkels des Standflügels (2) einen in Querrichtung der Hauptebene des Standflügels (2) verlaufenden Detektionshebel (17) aufweist, der an einer senkrecht zu dem Detektionshebel (17) verlaufenden Schaltwelle (18) angebracht ist und gemeinschaftlich mit der Schaltwelle (18) um eine sich parallel zu der Hauptebene des Standflügels (2) erstreckende Wellenachse (21) drehbar ist, wobei bei geöffnetem Standflügel (2) der Detektionshebel (17) um die Wellenachse (21) in eine Erwartungs-Drehstellung und die Schaltwelle (18) in eine Schalt-Anfangsdrehstellung gedreht sind, wobei der Detektionshebel (17) in der Erwartungs-Drehstellung zu dem Standflügel (2) hin vorsteht und durch den sich in der Schließrichtung bewegenden Standflügel (2) beaufschlagbar und dadurch um die Wellenachse (21) aus der Erwartungs-Drehstellung in eine der Schließlage des Standflügels (2) zugeordnete Schließ-Drehstellung drehbar ist, wobei gemeinschaftlich mit dem aus der Erwartungs-Drehstellung in die Schließ-Drehstellung gedrehten Detektionshebel (17) die Schaltwelle (18) mit einer Schalt-Drehbewegung um die Wellenachse (21) aus der Schalt-Anfangsdrehstellung in eine Schalt-Enddrehstellung drehbar ist, wobei aufgrund einer Schalt-Drehbewegung der Schaltwelle (18) über einen Auslöse-Drehwinkel die Arretierungsvorrichtung (13) für den Gangflügel (3) aus dem Arretierungszustand in den Freigabezustand schaltbar ist und wobei der Detektionshebel (17) relativ zu der Schaltwelle (18) um die Wellenachse (21) dreheinstellbar ist,
**dadurch gekennzeichnet, dass**
zwischen der Schaltwelle (18) und dem Detektionshebel (17) eine drehmomentschaltende Kupplung (20) vorgesehen ist, mittels derer der Detektionshebel (17) aufgrund eines definierten Schalt-Drehmoments relativ zu der Schaltwelle (18) um die Wellenachse (21) dreheinstellbar ist.

2. Vorrichtung nach Anspruch 1, **dadurch gekennzeichnet, dass** die drehmomentschaltende Kupplung (20) als Rutschkupplung ausgebildet ist.

3. Vorrichtung nach einem der vorhergehenden Ansprüche, **dadurch gekennzeichnet, dass** die drehmomentschaltende Kupplung (20) zwischen der Schaltwelle (18) und dem Detektionshebel (17) einen mit der Schaltwelle (18) verbundenen wellenseitigen Kupplungsteil (22) und einen mit dem Detektionshebel (17) verbundenen hebelseitigen Kupplungsteil (23) aufweist und dass der wellenseitige Kupplungsteil (22) und der hebelseitige Kupplungsteil (23) mittels einer das Schalt-Drehmoment definierenden Kupplungsfeder (25) gegeneinander beaufschlagt sind.

4. Vorrichtung nach Anspruch 3, **dadurch gekennzeichnet, dass** als Kupplungsfeder (25) eine Tellerfeder vorgesehen ist.

5. Vorrichtung nach Anspruch 3 oder Anspruch 4, **dadurch gekennzeichnet, dass** die Kupplungsfeder (25) zwischen einem schaltwellenseitigen Widerlager (26) und dem Detektionshebel (17) längs der Wellenachse (21) vorgespannt ist und dass der wellenseitige Kupplungsteil (22) und der hebelseitige Kupplungsteil (23) an der von der Kupplungsfeder (25) abliegenden Seite des Detektionshebels (17) mittels der Kupplungsfeder (25) längs der Wellenachse (21) gegeneinander beaufschlagt sind.

6. Vorrichtung nach Anspruch 5, **dadurch gekennzeichnet, dass** das schaltwellenseitige Widerlager (26) von einem in eine Umfangsnut (27) der Schaltwelle (18) eingreifenden Widerlagerring gebildet ist.

7. Vorrichtung nach einem der vorhergehenden Ansprüche, **dadurch gekennzeichnet, dass** für die Schaltwelle (18) ein vorzugsweise als Anschlag ausgebildeter Drehbegrenzer (31, 33) vorgesehen ist, welcher einen Drehwinkel der Schalt-Drehbewegung der Schaltwelle (18) auf den Auslöse-Drehwinkel begrenzt.

8. Vorrichtung nach Anspruch 7, **dadurch gekennzeichnet, dass** die Schaltwelle (18) mit einem Schaltelement (15) bewegungsverbunden ist, das zwischen der Schaltwelle (18) und der Arretierungsvorrichtung (13) vorgesehen ist und das aufgrund der Schalt-Drehbewegung der Schaltwelle (18) über den Auslöse-Drehwinkel mit einer Schaltbewegung über einen Auslöse-Schaltweg bewegbar ist, wobei aufgrund der Schaltbewegung des Schaltelements (15) über den Auslöse-Schaltweg die Arretierungsvorrichtung (13) für den Gangflügel (3) aus dem Arretierungszustand in den Freigabezustand schaltbar ist und wobei der Auslöse-Schaltweg des Schaltelements (15) begrenzt ist.

9. Zweiflügelige Tür mit einem Standflügel (2) und einem Gangflügel (3) sowie mit einer Vorrichtung zur Regelung der Schließfolge des Standflügels (2) und des Gangflügels (3), **dadurch gekennzeichnet, dass** die Vorrichtung zur Regelung der Schließfolge des Standflügels (2) und des Gangflügels (3) nach einem der vorhergehenden Ansprüche ausgebildet ist.

## Claims

1. Device for controlling the closing sequence of a leaf that opens second (fixed leaf (2)) and a leaf that opens first (moving leaf (3)) of a double-leaf door (1),
• comprising a moving-leaf closing device (8) by means of which the moving leaf (3) can be moved from the opened state in a closing direction into the closed state,
• comprising a fixed-leaf closing device (7) by means of which the fixed leaf (2) can be moved from the opened state in a closing direction into the closed state,
• comprising a switchable locking device (13) for the moving leaf (3), which can be switched to a locking state and to a release state, the locking device (13) switched into the locking state locking the opened moving leaf (3) against a movement produced by the moving-leaf closing device (8) in the closing direction and the locking device (13) switched into the release state releasing the opened moving leaf (3) for a movement produced by the moving-leaf closing device (8) in the closing direction, and
• comprising a switching device (14) by means of which the locking device (13) for the moving leaf (3) can be switched from the locking state into the release state as a result of the fixed leaf (2) moving in the closing direction, and which switching device comprises a detection lever (17) that extends in the transverse direction relative to the main plane of the fixed leaf (2) for detecting the opening angle of the fixed leaf (2), which detection lever (17) is attached to a switching shaft (18) extending perpendicularly thereto and can be rotated in conjunction with the switching shaft (18) about a shaft axis (21) that extends in parallel with the main plane of the fixed leaf (2), the detection lever (17) being rotated about the shaft axis (21) into an awaiting rotational position and the switching shaft (18) being rotated into an initial rotational switching position when the fixed leaf (2) is open, the detection lever (17) protruding towards the fixed leaf (2) in the awaiting rotational position and being able to be acted upon as a result of the fixed leaf (2) moving in the closing direction, and thereby being rotatable about the shaft axis (21) from the awaiting rotational position into a closed rotational position assigned to the closed position of the fixed leaf (2), the switching shaft (18) being rotatable in a rotational switching movement about the shaft axis (21) from the initial rotational switching position to an end rotational switching position in conjunction with the detection lever (17) that is rotated from the awaiting rotational position into the closed rotational position, the locking device (13) for the moving leaf (3) being switchable from the locking state into the release state owing to a rotational switching movement of the switching shaft (18) over a rotational release angle and the detection lever (17) being rotationally adjustable about the shaft axis (21) relative to the switching shaft (18),
**characterised in that**
a torque-switching coupling (20) is provided between the switching shaft (18) and the detection lever (17), by means of which the detection lever (17) is rotationally adjustable about the shaft axis (21) relative to the switching shaft (18) owing to a defined switching torque.

2. Device according to claim 1, **characterised in that** the torque-switching coupling (20) is designed as a sliding coupling.

3. Device according to either of the preceding claims, **characterised in that** the torque-switching coupling (20) between the switching shaft (18) and the detection lever (17) comprises a shaft-side coupling element (22) connected to the switching shaft (18) and a lever-side coupling element (23) connected to the detection lever (17), and **in that** the shaft-side coupling element (22) and the lever-side coupling element (23) are acted upon against one another by means of a coupling spring (25) that defines the switching torque.

4. Device according to claim 3, **characterised in that** a cup spring is provided as the coupling spring (25).

5. Device according to either claim 3 or claim 4, **characterised in that** the coupling spring (25) is preloaded between a switching-shaft-side thrust bearing (26) and the detection lever (17) along the shaft axis (21), and **in that** the shaft-side coupling element (22) and the lever-side coupling element (23), on the side of the detection lever (17) remote from the coupling spring (25), are acted upon against one another along the shaft axis (21) by means of the coupling spring (25).

6. Device according to claim 5, **characterised in that** the switching-shaft-side thrust bearing (26) is formed by a thrust bearing ring that engages in a circumferential groove (27) in the switching shaft (18).

7. Device according to any of the preceding claims, **characterised in that** a rotary limiter (31, 33) preferably designed as a stop is provided for the switching shaft (18) and limits a rotational angle of the rotational switching movement of the switching shaft (18) to the rotational release angle.

8. Device according to claim 7, **characterised in that** the switching shaft (18) is connected in motion to a switching element (15) that is provided between the switching shaft (18) and the locking device (13) and that can be moved over a switching release path over the rotational release angle in a switching movement owing to the rotational switching movement of the switching shaft (18), the locking device (13) for the moving leaf (3) being switchable from the locking state into the release state owing to the switching movement of the switching element (15) over the switching release path, and the switching release path of the switching element (15) being limited.

9. Double-leaf door comprising a fixed leaf (2) and a moving leaf (3), and comprising a device for controlling the closing sequence of the fixed leaf (2) and moving leaf (3), **characterised in that** the device for controlling the closing sequence of the fixed leaf (2) and moving leaf (3) is designed according to any of the preceding claims.

## Revendications

1. Dispositif affecté à la régulation de la séquence de fermeture d'un battant qui ouvre le second (battant fixe (2)) et d'un battant qui ouvre le premier (battant mobile (3)) d'une porte (1) à deux battants, comprenant
• un dispositif (8) de fermeture du battant mobile, au moyen duquel ledit battant mobile (3) peut être mû à l'état fermé à partir de l'état ouvert, en opérant un mouvement dans une direction de fermeture,
• un dispositif (7) de fermeture du battant fixe, au moyen duquel ledit battant fixe (2) peut être mû à l'état fermé à partir de l'état ouvert, en opérant un mouvement dans une direction de fermeture,
• un dispositif d'arrêt (13) commutable, dévolu audit battant mobile (3) et pouvant être commuté à un état d'arrêt et à un état de déblocage, sachant que ledit dispositif d'arrêt (13) commuté à l'état d'arrêt provoque un arrêt du battant mobile (3) ouvert, en interdisant un mouvement dans la direction de fermeture, effectué au moyen du dispositif (8) de fermeture dudit battant mobile, et sachant que ledit dispositif d'arrêt (13) commuté à l'état de déblocage provoque un déblocage dudit battant mobile (3) ouvert, en vue d'un mouvement dans la direction de fermeture effectué au moyen dudit dispositif (8) de fermeture dudit battant mobile, ainsi qu'
• un dispositif de commutation (14) autorisant une commutation du dispositif (13) d'arrêt du battant mobile (3), de l'état d'arrêt à l'état de déblocage, sous l'action du battant fixe (2) se mouvant dans la direction de fermeture, et présentant, en vue de détecter l'angle d'ouverture dudit battant fixe (2), un levier de détection (17) qui s'étend dans la direction transversale du plan principal dudit battant fixe (2), est implanté sur un arbre de commutation (18) s'étendant perpendiculairement audit levier de détection (17), et peut tourner, conjointement à l'arbre de commutation (18), autour d'un axe (21) dudit arbre s'étendant parallèlement audit plan principal du battant fixe (2), sachant que, lorsque ledit battant fixe (2) est à l'état ouvert, le levier de détection (17) est tourné, autour dudit axe (21) de l'arbre, dans une position d'attente prise par rotation, et l'arbre de commutation (18) est tourné dans une position initiale de commutation, prise par rotation ; sachant que, dans ladite position d'attente prise par rotation, ledit levier de détection (17) fait saillie en direction dudit battant fixe (2), peut être sollicité par ledit battant fixe (2) se mouvant dans la direction de fermeture et peut, de la sorte, tourner autour de l'axe (21) de l'arbre, de ladite position d'attente prise par rotation à une position de fermeture, prise par rotation et associée à la position fermée dudit battant fixe (2) ; sachant que, conjointement au levier de détection (17) incité à tourner de la position d'attente, prise par rotation, jusqu'à la position de fermeture prise par rotation, l'arbre de commutation (18) peut tourner de la position initiale de commutation, prise par rotation, à une position finale de commutation prise par rotation, en effectuant un mouvement rotatoire de commutation autour de l'axe (21) dudit arbre ; sachant que le dispositif (13) d'arrêt du battant mobile (3) peut être commuté, de l'état d'arrêt à l'état de déblocage, suite à un mouvement rotatoire de commutation dudit arbre de commutation (18) s'opérant sur un angle de rotation de déclenchement ; et sachant que ledit levier de détection (17) peut être réglé par rapport audit arbre de commutation (18), par rotation autour dudit axe (21) dudit arbre,
**caractérisé par**
la présence, entre l'arbre de commutation (18) et le levier de détection (17), d'un accouplement (20) commutateur de couples de rotation, au moyen duquel ledit levier de détection (17) peut être réglé par rapport audit arbre de commutation (18), par rotation autour de l'axe (21) dudit arbre, sur la base d'un couple de rotation de commutation bien défini.

2. Dispositif selon la revendication 1, **caractérisé par le fait que** l'accouplement (20), commutateur de couples de rotation, est réalisé sous la forme d'un accouplement patinant.

3. Dispositif selon l'une des revendications précédentes, **caractérisé par le fait que** l'accouplement (20) commutateur de couples de rotation entre l'arbre de commutation (18) et le levier de détection (17), comporte une partie d'accouplement (22) située côté arbre et reliée audit arbre de commutation (18), et une partie d'accouplement (23) située côté levier et reliée audit levier de détection (17) ; et **par le fait que** ladite partie d'accouplement (22) située côté arbre, et ladite partie d'accouplement (23) située côté levier, sont sollicitées l'une vers l'autre au moyen d'un ressort d'accouplement (25) définissant le couple de rotation de commutation.

4. Dispositif selon la revendication 3, **caractérisé par le fait qu'**une rondelle élastique est prévue en tant que ressort d'accouplement (25).

5. Dispositif selon la revendication 3 ou la revendication 4, **caractérisé par le fait que** le ressort d'accouplement (25) est précontraint entre le levier de détection (17) et une contre-butée (26) située côté arbre de commutation, le long de l'axe (21) dudit arbre ; et **par le fait que** la partie d'accouplement (22) située côté arbre, et la partie d'accouplement (23) située côté levier, sont sollicitées l'une vers l'autre au moyen dudit ressort d'accouplement (25), le long dudit axe (21) de l'arbre, du côté dudit levier de détection (17) qui pointe à l'opposé dudit ressort d'accouplement (25).

6. Dispositif selon la revendication 5, **caractérisé par le fait que** la contre-butée (26), située côté arbre de commutation, est constituée d'une bague de contre-blutée pénétrant dans une rainure (27) pratiquée à la périphérie dudit arbre de commutation (18).

7. Dispositif selon l'une des revendications précédentes, **caractérisé par** la présence d'un limitateur de rotation (31, 33) qui est dédié à l'arbre de commutation (18), est de préférence réalisé en tant que butée et cantonne, le limitateur de rotation (31, 33) limitant à l'angle de rotation de déclenchement un angle de rotation du mouvement rotatoire de commutation dudit arbre de commutation (18).

8. Dispositif selon la revendication 7, **caractérisé par le fait que** l'arbre de commutation (18) est en liaison motrice avec un élément de commutation (15) qui est prévu entre ledit arbre de commutation (18) et le dispositif d'arrêt (13) et qui peut être animé d'un mouvement de commutation s'opérant sur une course de commutation de déclenchement, suite au mouvement rotatoire de commutation dudit arbre de commutation (18) s'opérant sur l'angle de rotation de déclenchement, ledit dispositif (13) d'arrêt du battant mobile (3) pouvant être commuté de l'état d'arrêt à l'état de déblocage suite audit mouvement de commutation dudit élément de commutation (15), s'opérant sur ladite course de commutation de déclenchement, et sachant que ladite course de commutation de déclenchement dudit élément de commutation (15) est limitée.

9. Porte à deux battants comprenant un battant fixe (2) et un battant mobile (3), ainsi qu'un dispositif affecté à la régulation de la séquence de fermeture dudit battant fixe (2) et dudit battant mobile (3), **caractérisée par le fait que** le dispositif, affecté à la régulation de la séquence de fermeture du battant fixe (2) et du battant mobile (3), est réalisé en conformité avec l'une des revendications précédentes.
